# EUROPÄISCHE PATENTSCHRIFT

(11) **EP 2 697 553 B1**
(45) Veröffentlichungstag und Bekanntmachung des Hinweises auf die Patenterteilung: **12.08.2015**
(21) Anmeldenummer: 11719464.7
(22) Anmeldetag: 14.04.2011
(51) Int. Cl.: F17C 3/02, F17C 1/14, F17C 13/08

(54) **LAGERANORDNUNG AN EINEM SELBSTTRAGENDEN TANK FÜR KALTE ODER KRYOGENE FLÜSSIGKEITEN**
BEARING ARRANGEMENT ON A SELF-SUPPORTING TANK FOR COLD OR CRYOGENIC LIQUIDS
DISPOSITIF PALIER SUR UN RÉSERVOIR AUTOPORTANT POUR LIQUIDES FROIDS OU CRYOGÈNES

(43) Veröffentlichungstag der Anmeldung: 19.02.2014
(73) Patentinhaber: Nordic Yards Wismar GmbH, 23966 Wismar (DE)
(72) Erfinder: SCHOLLENBERG, Reinhard, 18182 Mönchhagen (DE)
(74) Vertreter: Hauck Patentanwaltspartnerschaft mbB
(86) Internationale Anmeldenummer: PCT/EP2011/001901
(87) Internationale Veröffentlichungsnummer: WO 2012/139599

(56) Entgegenhaltungen:
- DE-B- 1 175 254
- DE-B- 1 265 172
- US-A- 2 905 352
- US-A- 3 064 612
- US-A- 3 095 107

## Beschreibung

Die Erfindung bezieht sich auf eine Lageranordnung an einem selbsttragenden bzw. eigenständigen Tank für kalte oder kryogene Flüssigkeiten.

Die erfindungsgemäße Lageranordnung dient vorzugsweise der Befestigung von Tanks für den Transport und/oder die Lagerung von kalten oder kryogenen Flüssigkeiten an Bord von Schiffen oder anderen schwimmenden Einheiten oder auf Offshore-Bauwerken.

Kryogene Flüssigkeiten zeichnen sich durch niedrige Siedepunkte aus. Sie werden deshalb bei sehr tiefen Temperaturen transportiert bzw. gelagert. Hierbei handelt es sich insbesondere um verflüssigtes Erdgas, Methan, Propan, Butan oder andere kryogene Flüssigkeiten. Bei verflüssigtem Methan (LNG) beträgt die Transport- bzw. Lagerungstemperatur etwa minus 164°C.

Bekannt sind Flüssiggastankschiffe mit selbsttragenden Tanks aus nickellegiertem Stahl. Die Tanks haben in Anpassung an den Querschnitt eines Schiffsrumpfes eine prismatische Form. Sie sind aus Stahlplatten und Stahlprofilen zusammengeschweißt. Zur Lagerung im Schiffskörper sind an die Tankbodenwand und an die Tankdeckwand Lagerkörper aus Holz angeklebt. Die Lagerkörper sind in Schublagern und Drucklagern im Schiffsboden bzw. an der Laderaumdeckwand des Schiffes gelagert. Dabei sind Schublager entlang der Mittellängsachse und der Mittelquerachse des Tanks angeordnet und die übrigen Lager sind Drucklager. Das Herunterkühlen des Tanks auf Betriebstemperatur ist mit einer starken Schrumpfung der Tankstruktur verbunden. Die Lagerkörper aus Holz schrumpfen hingegen kaum. Infolgedessen kommt es zu starken Spannungen in den Klebeverbindungen zwischen den Lagerkörpern und der Tankstruktur, die dazu führen kann, dass die Klebeverbindungen bzw. die miteinander verbundenen Bauteile beschädigt werden können. Die Reparatur ist aufwendig, da hierfür der Tank komplett entleert und auf Umgebungstemperatur gebracht werden muss, wobei keine explosiven Gase im Tank verbleiben dürfen. Ggfs. muss der Tank im Schiffskörper angehoben oder ausgebaut werden.

US-A-2,905,352 beschreibt eine Lageranordnung an einem selbsttragendem Tank für kalte oder kryogene Flüssigkeiten mit einer Tankhülle aus Metall, die mit einer Tankbodenwand, Tankseitenwänden und einer Tankdeckwand einen Tankraum umgrenzt. An der Unterseite der Tankbodenwand sind Lagerkörper aus Holz zum Lagern auf Fundamenten angeordnet. Ferner sind an der Unterseite der Tankbodenwand Haltestrukturen vorhanden, die in Schlitze der Lagerkörper eingreifen, wobei bei Umgebungstemperatur zwischen den Haltestrukturen und den Lagerkörpern Spalte vorhanden sind.

Davon ausgehend liegt der Erfindung die Aufgabe zugrunde, eine Lagerung eines Tanks für kalte oder kryogene Flüssigkeiten zu schaffen, die weniger anfällig für Beschädigungen durch Wärmeschrumpfung ist.

Die Aufgabe wird durch eine Lagerung mit den Merkmalen von Anspruch 1 gelöst. Vorteilhafte Ausgestaltungen der Lagerung sind in Unteransprüchen angegeben.

Die Erfindung betrifft eine Lageranordnung an einem selbsttragendem Tank für kalte oder kryogenen Flüssigkeiten mit
- einer Tankhülle aus Leichtmetall mit einer Tankbodenwand, Tankseitenwänden und einer Tankdeckwand einen Tankraum umgrenzt,
- an der Unterseite der Tankbodenwand angeordneten Lagerkörpern aus Holz zum Lagern auf Fundamenten und
- Haltestrukturen an der Unterseite des Tankbodens, welche die Lagerkörper zumindest am oberen Rand einfassen, wobei bei Umgebungstemperatur zwischen den Haltestrukturen und den Lagerkörpern Spalte vorhanden sind, die so bemessen sind, dass sie sich schließen, wenn der Tank auf Betriebstemperatur abgekühlt ist, sodass die Haltestrukturen bei Betriebstemperatur des Tanks an den Lagerkörpern anliegen,
- bei der die Lagerkörper (1, 2) nach außen vorstehende Flansche (2.1) aufweisen und die Haltestrukturen (12) die Flansche (2.1) mit Mitteln zum Umgreifen der Flansche (2.1) umgreifen.

Bei der erfindungsgemäßen Lageranordnung sind zwischen den Haltestrukturen und den Lagerkörpern (auch "Supports" genannt) bei Umgebungstemperatur Spalte vorhanden. Diese sind so bemessen, dass sie die Wärmeschrumpfung des Tanks nicht behindern, wenn dieser von Umgebungstemperatur auf Betriebstemperatur abgekühlt wird. Ferner sind sie so bemessen, dass die Haltestrukturen gerade an Lagerkörpern anliegen, wenn der Tank Betriebstemperatur hat. Hierdurch wird erreicht, dass der Tank bei Betriebstemperatur von den Haltestrukturen spielfrei gehalten ist. Darüber hinaus werden Belastungen des Tanks und der Lagerkörper vermieden, die Beschädigungen zur Folge haben können. Das Abkühlen des Tanks auf Betriebstemperatur ist bei Lagerung kryogener Flüssigkeiten mit hohen Kosten verbunden. Infolgedessen wird der Tank regelmäßig dauerhaft auf Betriebstemperatur gehalten. Dies kann dadurch sichergestellt werden, dass stets eine Mindestfüllmenge der kalten oder kryogenen Flüssigkeit in dem Tank verbleibt und ggfs. gekühlt wird. Der Tank ist somit grundsätzlich dauerhaft unbeweglich von den Haltestrukturen gehalten.

Ein weiterer Vorteil der erfindungsgemäßen Lageranordnung besteht darin, dass im Falle eines Versagens der Lagerkörper diese leicht austauschbar sind. Hierfür müssen nach einem Erwärmen des Tanks auf Umgebungstemperatur nur die Haltestrukturen teilweise entfernt werden. Die Lagerkörper sind dann aus den Haltestrukturen entnehmbar. Das aufwendige Lösen einer hochfesten Klebeverbindung, die mit einer weiteren Beschädigung von Strukturteilen verbunden sein kann, entfällt.

Bevorzugt sind die Spalte so bemessen, dass bei Betriebstemperatur die Haltestrukturen gerade spaltfrei an den Lagerkörpern anliegen. Weiterhin bevorzugt liegen bei Betriebstemperatur die Haltestrukturen kraftschlüssig an den Lagerkörpern an.

Gemäß einer Ausgestaltung sind die Spalte zwischen den Haltestrukturen und den Lagerkörpern im Hinblick auf eine Umgebungstemperatur von 15° bis 25°C und für eine Betriebstemperatur von minus 155° bis minus 175°C ausgelegt. Weiterhin bevorzugt beträgt die Umgebungstemperatur etwa 20°C und die Betriebstemperatur etwa minus 164°C.

Gemäß einer weiteren Ausgestaltung sind in Spalte zwischen den Haltestrukturen und den Lagerkörpern Distanzausgleichselemente eingesetzt. Die Distanzausgleichselemente ermöglichen die Einstellung der Weiten der Spalte so, dass diese bei Betriebstemperatur vollständig geschlossen sind. Mittels der Distanzausgleichselemente können insbesondere Fertigungstoleranzen kompensiert werden. Die Distanzausgleichselemente sind beispielsweise Distanzausgleichsbleche. Vorzugsweise werden Distanzausgleichselemente aus rostfreiem Stahl eingesetzt.

Gemäß einer Ausgestaltung sind an der Oberseite der Tankdeckwand weitere Lagerkörper aus Holz zum Abstützen an weiteren Fundamenten angeordnet und sind auf der Oberseite der Tankdeckwand weitere Haltestrukturen angeordnet, die zumindest den unteren Randbereich der weiteren Lagerkörper einfassen, wobei bei Umgebungstemperatur zwischen den weiteren Haltestrukturen und den weiteren Lagerkörpern Spalte vorhanden sind, die so bemessen sind, dass sie sich schließen, wenn der Tank auf Betriebstemperatur abgekühlt ist, sodass die weiteren Haltestrukturen an den weiteren Lagerkörpern anliegen. Die weiteren Lagerkörper dienen insbesondere bei einer schwimmenden Einheit dazu, den Tank im Falle eines Aufschwimmens abzustützen, welches eintreten könnte, wenn der den Tank aufnehmende Laderaum geflutet wird. Die erfindungsgemäße Anordnung von Lagerkörpern auf der Tankdeckwand vermeidet ebenfalls Beschädigungen aufgrund der Warmeschrumpfung beim Abkühlen des Tanks auf Betriebstemperatur.

Die Lagerkörper weisen nach außen vorstehende Flansche auf und umgreifen die Haltestrukturen bei Umgebungstemperatur die Flansche mit Mitteln zum Umgreifen der Flansche. Hierdurch werden die Lagerkörper bereits bei Umgebungstemperatur am Tank gehalten. Infolgedessen ist es insbesondere möglich, die Tanks komplett vorzufertigen und in einen Schiffskörper hineinzuschieben. Die Lagerkörper sind bereits bei der Fertigung des Tanks an diesem angebracht und hängen unter dem Tank bzw. sind auf dem Tank montiert, wenn dieser in einen Schiffskörper, eine andere schwimmende Einheit oder ein Offshore-Bauwerk eingesetzt wird.

Geeignete Lagerkörper für die Lagerung kryogener Tanks sind kommerziell erhältlich. Geeignet sind insbesondere Lagerkörper aus laminiertem, komprimiertem Holz. Ggfs. ist das Holz mit einem Harz oder einem anderen Tränkmittel getränkt. Geeignete Lagerkörper werden beispielsweise von der Deutsche Holzveredelung Schmeing GmbH & Co. KG, Kirchhundem, Deutschland, unter der Marke "dehonit®" kommerzialisiert.

Gemäß einer bevorzugten Ausgestaltung sind die Lagerkörper im Wesentlichen quaderförmig_{.}

Gemäß einer weiteren Ausgestaltung umfassen die Haltestrukturen in Längsrichtung des Tanks gerichtete Halteprofile und in Querrichtung des Tanks gerichtete Halteprofile, wobei die Lagerkörper jeweils von zwei längsgerichteten Halteprofilen und zwei quergerichteten Halteprofilen eingefasst sind. Bei einem Tank für eine schwimmende Einheit erstreckt sich in der Regel die Längsrichtung in Längsrichtung der schwimmenden Einheit und die Querrichtung in Querrichtung der schwimmenden Einheit.

Gemäß einer weiteren Ausgestaltung sind die längsgerichteten Halteprofile und die quergerichteten Halteprofile endseitig nicht miteinander verbunden. Hierdurch wird vermieden, dass sich die längsgerichteten und die quergerichteten Halteprofile bei der Wärmeschrumpfung behindern, sodass sich die Spalte nicht hinreichend schließen.

Gemäß einer weiteren Ausgestaltung sind die Halteprofile L-Profile, wobei die vertikalen L-Profilschenkel die Lagerkörper seitlich einfassen und die horizontalen L-Profilschenkel Mittel zum Umgreifen der Flansche der Lagerkörper sind.

Gemäß einer weiteren Ausgestaltung sind die Halteprofile an den von den Lagerkörpern abgewandten Seiten über Stützbleche stabilisiert, die an der Tankhülle befestigt sind.

Gemäß einer weiteren Ausgestaltung sind die längsgerichteten Halteprofile und/oder die quergerichteten Halteprofile durch Verbindungsprofile miteinander verbunden. Die Verbindungsprofile können auch dadurch gebildet sein, dass sich die längsgerichteten Halteprofile und/oder die quergerichteten Halteprofile zwischen benachbarten Haltestrukturen fort erstrecken. Durch diese Ausgestaltung der Haltestrukturren wird eine gleichmäßige Unterstützung der Tankbodenwand und/oder der Tankdeckwand des Tanks erreicht.

Gemäß einer weiteren Ausgestaltung sind die Lagerkörper mit Abstand voneinander in Reihen angeordnet, die in Längsrichtung des Tanks und in Querrichtung, des Tanks erstreckt sind. Durch die Anordnung der Lagerkörper in Reihen mit Abstand voneinander wird eine Unterstützung des Tanks erreicht, die Belastungen der Tankstruktur reduziert. Ferner wird Material eingespart, da die Lagerkörper auf Abstand voneinander angeordnet sind. Ferner können in den Zwischenräumen zwischen den Lagerkörpern hydraulische Hubvorrichtungen platziert werden, die ein Anheben des Tanks von einem Untergrund beim Einbauen oder Ausbauen oder beim Ersetzen von Lagerkörpern ermöglichen.

Gemäß einer Ausgestaltung weist die Tankhülle nach außen vorstehende Rippen auf, auf denen die Haltestrukturen befestigt sind. Die Rippen ermöglichen ein Anschweißen der Haltestrukturen ohne thermische Beeinträchtigung der Tankhülle durch Wärmeeintrag beim Schweißen. Dieser Vorteil wird auch erzielt, wenn die Tankhülle mit den Rippen verbundene Bodenausgleichsplatten aufweist, auf denen die Haltestrukturen befestigt sind.

Gemäß einer weiteren Ausgestaltung sind die Rippen in Querrichtung und/oder in Längsrichtung des Tanks erstreckt und die quergerichteten Halteprofile linienförmig an den quergerichteten Rippen und die längsgerichteten Halteprofile an den Kreuzungspunkten punktförmig an den quergerichteten Rippen fixiert und/oder sind die längsgerichteten Halteprofile linienförmig auf den längsgerichteten Rippen fixiert und die quergerichteten Halteprofile an den Kreuzungspunkten punktförmig auf den längsgerichteten Rippen fixiert. Gemäß einer Ausgestaltung weist der Tank nur quergerichtete Rippen auf.

Gemäß einer weiteren Ausgestaltung ist die Lageranordnung in einem Schiffskörper oder in einem Offshore-Bauwerk angeordnet, wobei der Schiffskörper oder das Offshore-Bauwerk Schubfundamente und Druckfundamente aufweisen, wobei die Schubfundamente die Lagerkörper des Tanks jeweils nur an zwei einander gegenüberliegenden Rändern seitlich einfassen und die Druckfundamente die Lagerkörper seitlich nicht einfassen, wobei die Schubfundamente auf zwei einander kreuzenden Achsen in Längsrichtung und in Querrichtung des Tanks angeordnet sind und die Schubfundamente die Lagerkörper jeweils parallel zu den Achsen einfassen, auf denen sie angeordnet sind.

Schließlich ist gemäß einer Ausgestaltung vorgesehen, dass die Haltestrukturen und/oder die Rippen aus Leichtmetall bestehen und/oder die Haltestrukturen und/oder die Rippen und/oder die Tankhülle durch Schweißen miteinander verbunden sind.

Vorzugsweise besteht der Tank und/oder die Haltestruktur und/oder die Rippen aus Aluminium oder aus einer Aluminiumlegierung.

Die Erfindung wird nachfolgend anhand der anliegenden Zeichnungen eines Ausführungsbeispieles näher erläutert. In den Zeichnungen zeigen:
- Fig. 1: Anordnung der Lagerkörper aus Holz unter der Tankbodenwand in einer grobschematischen Draufsicht;
- Fig. 2: Tank mit den Lagerkörpern beim Einschieben ("Skidding") in einen Schiffskörper in einem grobschematischen Vertikalschnitt;
- Fig. 3: Anordnung von Lagerkörpern an der Unterseite einer Tankbodenwand in einer perspektivischen Teilansicht schräg von oben und von der Seite;
- Fig. 4: Haltestrukturen zum Halten von Lagerkörpern an der Unterseite der Tankbodenwand ohne eingesetzte Lagerkörper in einer perspektivischen Teilansicht schräg von unten und von der Seite;
- Fig. 5: ein vergrößertes Detail von Fig. 4;
- Fig. 6: die Haltestruktur in einem vertikalen Teilschnitt;
- Fig. 7: die Haltestruktur mit eingesetztem Lagerkörper in einem vergrößerten vertikalen Teilschnitt;
- Fig. 8: die Haltestruktur mit einem eingesetzten Lagerkörper abgestützt an einem Fundament im Schiffskörper zur Bildung eines Schublagers in einem vertikalen Teilschnitt;
- Fig. 8: Tank mit Lagerkörpern abgestützt an Fundamenten des Schiffskörpers zur Bildung von Schub- und Drucklagern abgestützt in einem vertikalen Teilschnitt;
- Fig. 9: Tank mit Lagerkörpern an Fundamenten zur Bildung von Drucklagern im Schiffskörper in einem vertikalen Teilschnitt.

In dieser Patentanmeldung beziehen sich die Angaben "oben" und "unten" auf eine Ausrichtung des Tanks mit horizontaler Tankbodenwand und Tankdeckwand und einer Anordnung der Tankdeckwand oberhalb der Tankbodenwand.

Die Lageranordnung ist an einem selbsttragenden Tank aus stranggepressten Profilträgem aus Aluminium, einer Aluminiumlegierung oder einem anderen Leichtmetall ausgebildet. Mehrere parallele Trägerprofile sind zu Paneelen zusammengeschweißt. Die Paneele sind ggfs. durch Eckprofile oder Verbindungsprofile miteinander verbunden, um eine Tankhülle zu bilden. Innen kann der Tank mit Längsschotten und Querschotten ausgestattet sein, die der Stabilisierung und der Unterbindung von Flüssigkeitsbewegungen dienen. Vorzugsweise ist der Tank ein Tank mit einer Tankdoppelhülle. Der Doppelhüllentank kann nach dem IGC-Code ein Typ A- oder ein Typ B-Tank sein.

Der Tank kann grundsätzlich so aufgebaut sein, wie der selbsttragende Tank gemäß den Ausführungsbeispielen der internationalen Patentanmeldung PCT/EP 2010/006954. Die diesbezüglichen Ausführungen der vorgenannten Patentanmeldung sind durch Bezugnahme in die vorliegende Patentanmeldung einbezogen.

Die Bauweise aus stranggepressten Leichtmetallprofilen bedingt eine hohe Unterstützung durch Tanklager insbesondere im Bereich der Tankseitenwände (auch "Tankendschotte" genannt) und im Bereich der Längsrahmen der Tankhülle.

Gemäß Fig. 1 sind an der Unterseite des Tanks eine Vielzahl Lagerkörper 1, 2 angeordnet. Die Lagerkörper 1 sind Drucklagerkörper, d.h. sie werden im Wesentlichen auf Druck beansprucht. Die Lagerkörper 2 sind Schublagerkörper, d.h. sie werden im Wesentlichen auf Schub und auf Druck beansprucht. Die Schublagerkörper 2 sind an einer Verlagerung in der Zeichenebene senkrecht zu den Linien 3 gehindert. Die Drucklagerkörper 1 sind hingegen in der Zeichenebene in beliebigen Richtungen verlagerbar. Hierzu sind die Fundamente für die Drucklagerkörper 1 und die Schublagerkörper 2 im Schiffskörper entsprechend ausgebildet, worauf weiter unten noch eingegangen wird.

Fig. 2 zeigt einen Tank 40, der aus Paneelen 41 zusammengesetzt ist, die wiederum aus einzelnen Profilträgern 42 bestehen. Die Paneele 41 sind mittels Verbindungsprofilen 43 und Eckprofilen 44 zusammengesetzt.

Der Tank 40 hat eine Tankbodenwand 45, Tankseitenwände 46, 47 an den Längsseiten mit Anschrägungen 46.1, 46.2 sowie 47.1, 47.2 und Tankseitenwände 48, 49 (letztere ist in Fig. 2 nicht sichtbar) an den Querseiten. Oben hat er eine Tankdeckwand 50.

An der Tankbodenwand 45 und an der Tankdeckwand 50 sind die Lagerkörper 1, 2 aus Holz befestigt.

Der Tank 29 ist in Fig. 2 beim Einschieben in einen Schiffsrumpf 29 gezeigt. Der Schiffsrumpf hat einen Schiffsboden 32, Schiffsseitenwände 31 und eine SchiffsDeckstruktur 30. Die Schiffsdeckstruktur 30 ist noch nicht auf die Schiffsseitenwände 31 aufgesetzt. Auf der Oberseite des Schiffsbodens 32 befinden sich Fundamente 33 für Schublager und weitere Fundamente 33 für Drucklager. Ebenso befinden sich an der Unterseite der Schiffsdeckstruktur 30 Fundamente 34 für Schublager und für Drucklager.

Ferner ist Fig. 2 entnehmbar, dass von der Außenseite des Tanks 1 quergerichtete Rippen 36 nach außen vorstehen.

Gemäß Fig. 3 bis 6 sind die quergerichteten Rippen 36 durch angeschweißte horizontale Bodenausgleichsplatten 10 miteinander verbunden.

Die quergerichteten Rippen 36 werden von längsgerichteten Halteprofilen 4 in Form von L-Profilen gekreuzt. Die längsgerichteten Halteprofile 4 sind an den Kreuzungsstellen mit den quergerichteten Rippen mit diesen verschweißt. Ferner sind die längsgerichteten Halteprofile 4 mit den Bodenausgleichsplatten 10 verschweißt.

Ferner sind quergerichtete Halteprofile 5 in Form von L-Profilen auf die quergerichteten Rippen 36 aufgesetzt. Die quergerichteten Halteprofile 5 sind linienförmig mit den quergerichteten Rippen 36 verschweißt.

Die längsgerichteten Halteprofile 4 und die quergerichteten Halteprofile 5 umgrenzen rechteckige Haltestrukturen. Die abgewinkelten Schenkel der L-Profile 4, 5 sind innen über die Haltestrukturen 12 gerichtet.

Benachbarte Haltestrukturen 12 sind voneinander beabstandet. Die längsgerichteten Profile 4 benachbarter Haltestrukturen 12 sind durch Verbindungsträger 7 miteinander verbunden.

Die längsgerichteten Profile 4 sind außen über Stützbleche 6 stabilisiert. Die Stützbleche 6 sind an die vertikalen Schenkel der L-Profile angeschweißt und an die Ränder der quergerichteten Rippen 36 angeschweißt. Die Stützbleche 6 sind senkrecht zur Tankbodenwand 45 angeordnet.

Gemäß Fig. 5 sind weitere Stützbleche 6.1 zwischen den längsgerichteten Halteprofilen 4 und den quergerichteten Halteprofilen 5 angeordnet, wobei diese weiteren Stützbleche 6 parallel zur Tankbodenwand 45 angeordnet sind.

Die Bodenausleichsplatten 10 können auf die Bereiche zwischen den Haltestrukturen 12 beschränkt sein oder sich über die gesamten Tankwände 45 bis 50 erstrecken.

Die Lagerkörper 1, 2 sind gemäß Fig. 3, 7, 8 in die Haltestrukturen 11 eingesetzt. Die Lagerkörper 1, 2 weisen an dem Rand, der der Tankstruktur zugewandt ist, einen nach außen vorstehenden Flansch 1.1, 1.2 auf. Der Flansch 1.1, 2.1 wird von den L-Profilen 4, 5 umgriffen.

Wie in Fig. 7 zu sehen ist, ist bei Umgebungstemperatur (ca. 20°C) zwischen den Halteprofilen 4, 5 und dem Flansch 1.1, 2.1 ein Spalt 11 vorhanden. Der Spalt 11 ist zwischen dem Flansch 1.1, 2.1 und einem plattenförmigen Distanzausgleichselement 9 ausgebildet.

Somit sind die Lagerkörper 1, 2 bei Umgebungstemperatur formschlüssig mit den Haltestrukturen 12verbunden. Der Spalt 11 ist so bemessen, dass er sich schließt, wenn der Tank Betriebstemperatur (z.B. minus 164°C bei Flüssigerdgas) erreicht. Bevorzugt liegen dann die Halteprofile 4, 5 kraftschlüssig an den Rändern der Flansche 1.1, 2.1 an.

Dementsprechend kann der Tank 40 mit den daran befestigten Lagerkörpern 1, 2 in den Schiffskörper eingesetzt werden.

Gemäß Fig. 8 und 9 weisen die für Lager mit Schubübertragung vorgesehenen Fundamente 33 einen plattenförmigen Lagertisch 33.1 mit zum Tank 1 hin vorstehenden Führungsblechen 34 bzw. Lagerkörpereinbindungen auf, die die eingesetzten Lagerkörper 2 gegen eine Verlagerung in Blockierungsrichtung 3 blockieren. Senkrecht zur Blockierungsrichtung 3 sind die Lagerkörper 2 auf den Fundamenten 33 verlagerbar. Ferner sind gemäß Fig. 9 und 10 Fundamente 33 vorhanden, die einen Lagertisch 33.2 ohne seitliche Führungsbleche 34 haben. Auf diesen Fundamenten 33.2 sind Lagerkörper 1 in beliebigen Richtungen verlagerbar.

Die Anordnung der Lagerkörper 1, 2 in den Haltestrukturen 12 ist auch in Fig. 3 gezeigt.

Die Lagerkörper 1, 2 haben seitlich vorstehende Halteflügel 1.2, 2.2 für Isoliermaterial, mit dem der Tank 40 umgeben wird (Fig. 8).

Somit ist gewährleistet, dass die Lagerkörper 1, 2 entsprechend Fig. 1 blockiert bzw. beweglich sind. Zugleich ist sichergestellt, dass der Tank 40 bei Betriebstemperatur fest im Schiffskörper gehalten ist.

Die erfindungsgemäße Lageranordnung hat insbesondere folgende vorteilhafte Wirkungen:
Der thermische Ausdehnungskoeffizient von Aluminium bedingt eine große Schrumpfung der Tankstruktur beim Abkühlen von normaler Umgebungstemperatur (ca. 20°C) in den kryogenen Temperaturbereich (ca. minus 164°C). Aufgrund der erforderlichen Länge der Lagerkörper und der unterschiedlichen Schrumpfung von Aluminium und Holz ist die im Stand der Technik eingesetzte Klebetechnologie problematisch. Das Ankleben langer Lagerkörper aus Holz würde beim Herunterkühlen und damit beim Schrumpfen des Tanks zu Schäden an den Aluminium- oder Lagerkörperstrukturen führen.

Die erfindungsgemäße Lagerkörperanordnung überwindet dies durch Einbindung der Haltestrukturen für die Lagerkörper in die Struktur des Tanks.

Ferner wird durch die erfindungsgemäße Lagerkörperanordnung die Einbindung der Haltestrukturen in die Struktur des Tanks unter Berücksichtigung von strukturmechanischen und schweißtechnischen Gesichtspunkten erreicht.

Zudem hat der Schiffsbetreiber im Versagensfall der Lagerkörper die Möglichkeit, diese leicht auszutauschen. Die Lagerkörper lassen sich relativ schnell aus den Haltestrukturen entnehmen und wieder neu einsetzen.

### Bezugszeichenliste

- 1: (Druck-)Lagerkörper
- 1.1: Flansch
- 1.2: Halteflügel
- 2: (Schub-)Lagerkörper
- 2.1: Flansch
- 2.2: Halteflügel
- 3: Blockierungsrichtung
- 4: Längsgerichtetes Halteprofil
- 5: Quergerichtetes Halteprofil
- 6: Stützblech
- 6.1: weiteres Stützblech
- 7: Verbindungsträger
- 8: Lagerkörper
- 9: Distanzausgleichselement
- 10: Bodenausgleichsplatte
- 11: Spalt
- 12: Haltestruktur
- 29: Schiffsrumpf
- 30: Schiffsdeckstruktur
- 31: Schiffsseitenwand
- 32: Schiffsboden
- 33: Fundament
- 33.1: Lagertisch
- 34: Führungsblech
- 35: Tankhülle
- 36: Rippe
- 40: Tank
- 41: Paneel
- 42: Profilträger
- 43: Verbindungsprofil
- 44: Eckprofil
- 45: Tankbodenwand
- 46-49: Tankseitenwände
- 50: Tankdeckwand

## Patentansprüche

1. Lageranordnung an einem selbsttragenden Tank für kalte oder kryogene Flüssigkeiten mit
• einer Tankhülle (35) aus Leichtmetall, die mit einer Tankbodenwand (45), Tankseitenwänden (46 bis 49) und einer Tankdeckwand (50) einen Tankraum umgrenzt,
• an der Unterseite der Tankbodenwand (45) angeordneten Lagerkörper (1, 2) aus Holz zum Lagern auf Fundamenten (33) und
• Haltestrukturen (12) an der Unterseite des Tankbodens (45), welche die Lagerkörper (1, 2)zumindest am oberen Randbereich einfassen, wobei bei Umgebungstemperatur zwischen den Haltestrukturen und den Lagerkörpern Spalte (11) vorhanden sind, die so bemessen sind, dass sie sich schließe, wenn der Tank (40) auf Betriebstemperatur abgekühlt ist, sodass die Haltestrukturen (12) bei Betriebstemperatur des Tanks (40) an den Lagerkörpern (1, 2) anliegen,
• bei der die Lagerkörper (1, 2) nach außen vorstehende Flansche (2.1) aufweisen und die Haltestrukturen (12) die Flansche (2.1) mit Mitteln zum Umgreifen der Flansche (2.1) umgreifen.

2. Lageranordnung nach Anspruch 1, bei der die Spalte (11) im Hinblick auf eine Umgebungstemperatur von 15° bis 25°C und auf eine Betriebstemperatur von minus 155° bis minus 175°C ausgelegt sind.

3. Lageranordnung nach Anspruch 1 oder 2, bei der in Spalten (11) zwischen den Haltestrukturen (12) und den Lagerkörpern (1, 2) Distanzausgleichselemente (9) eingesetzt sind.

4. Lageranordnung nach einem der Ansprüche 1 bis 3, bei der an der Oberseite der Tankdeckwand (50) weitere Lagerkörper (1, 2) aus Holz zum Abstützen an weiteren Fundamenten (33) angeordnet sind und auf der Oberseite der Tankdeckwand (50) weitere Haltestrukturen (12) angeordnet sind, die zumindest den unteren Randbereich der weiteren Lagerkörper (1, 2) einfassen, wobei bei Umgebungstemperatur zwischen den weiteren Haltestrukturen (12) und den weiteren Lagerkörpern (1, 2) Spalte (11) vorhanden sind, die so bemessen sind, dass sie sich schließen, wenn der Tank (40) auf Betriebstemperatur abgekühlt ist, sodass die weiteren Haltestrukturen (12) bei Betriebstemperatur an den weiteren Lagerkörpern anliegen.

5. Lageranordnung nach einem der Ansprüche 1 bis 4, bei der die Mittel zum Umgreifen die Flansche (2.1) bei Umgebungstemperatur umgreifen.

6. Lageranordnung nach einem der Ansprüche 1 bis 5, bei der die Lagerkörper (1, 2) im Wesentlichen quaderförmig sind.

7. Lageranordnung nach einem der Ansprüche 1 bis 6, bei der die Haltestrukturen (12) in Längsrichtung des Tanks (40) gerichtete Halteprofile und in Querrichtung des Tanks (40) gerichtete Halteprofile umfassen, wobei die Lagerkörper (1, 2) jeweils von zwei längsgerichteten Halteprofilen und zwei quergerichteten Halteprofilen eingefasst sind.

8. Lageranordnung nach Anspruch 7, wobei die längsgerichteten Halteprofile und die quergerichteten Halteprofile endseitig nicht miteinander verbunden sind.

9. Lageranordnung nach einem der Ansprüche 1 bis 4 und Anspruch 7 oder 8, bei der die Halteprofile L-Profile sind, wobei die vertikalen L-Profilschenkel die Lagerkörper (1, 2) seitlich einfassen und die horizontalen L-Profilschenkel Mittel zum Umgreifen der Flansche (2.1) Lagerkörper (1,2) sind.

10. Lageranordnung nach einem der Ansprüche 7 bis 9, bei der die Halteprofile an den von den Lagerkörpern (1, 2) abgewandten Seiten über Stützbleche (6) stabilisiert sind, die an der Tankhülle (35) befestigt sind.

11. Lageranordnung nach einem der Ansprüche 7 bis 10, bei der die längsgerichteten Halteprofile und/oder die quergerichteten Halteprofile durch Verbindungsprofile (43) miteinander verbunden sind.

12. Lageranordnung nach einem der Ansprüche 1 bis 11 bei der die Lagerkörper (1, 2) mit Abstand voneinander in Reihen angeordnet sind, die in Längsrichtung des Tanks (40) und in Querrichtung des Tanks erstreckt sind.

13. Lageranordnung nach einem der Ansprüche 1 bis 12, bei der die Tankhülle (35) nach außen vorstehende Rippen (36) aufweist, auf denen die Haltestrukturen (12) befestigt sind.

14. Lageranordnung nach einem der Ansprüche 1 bis 13, bei der die Tankhülle (35) mit den Rippen (36) verbundene Bodenausgleichsplatten (10) aufweist, auf denen die Haltestrukturen (12) befestigt sind.

15. Lageranordnung nach Anspruch 13 oder 14, bei der Rippen (36) in Querrichtung und/oder in Längsrichtung des Tanks (40) erstreckt sind und die quergerichtete Halteprofile linienförmig an den quergerichteten Rippen und die längsgerichteten Halteprofile an den Kreuzungspunkten punktförmig an den quergerichteten Rippen fixiert sind und/oder die längsgerichteten Halteprofile linienförmig auf den längsgerichteten Rippen fixiert sind und die quergerichteten Halteprofile an den Kreuzungspunkten punktförmig auf den längsgerichteten Rippen fixiert sind.

16. Lageranordnung nach einem der Ansprüche 1 bis 15 in einem Schiffskörper oder in einem Offshore-Bauwerk, bei der der Schiffskörper oder das Offshore-Bauwcrk Schubfundamente und Druckfundamente aufweist, wobei die Schubfundamente die Lagerkörper (1, 2) des Tanks (40) jeweils nur an zwei einander gegenüberliegenden Rändern seitlich einfassen und die Druckfundamente die Lagerkörper (1, 2) seitlich nicht einfassen, wobei die Schubfundamente auf zwei der kreuzenden Achsen in Längsrichtung und in Querrichtung des Tanks (40) angeordnet sind und die Schubfundamente die Lagerkörper jeweils parallel zu den Achsen einfassen, auf denen sie angeordnet sind.

17. Lageranordnung nach einem der Ansprüche 1 bis 16, bei der die Haltestrukturen (12) und/oder die Rippen (36) aus Leichtmetall bestehen und/oder die Haltestrukturen (12) und/oder die Rippen (36) und/oder die Tankhülle (35) durch Schweißen miteinander verbunden sind.

## Claims

1. A bearing arrangement on a self-supporting tank for cold or cryogenic liquids, with
• a tank shell (35) of light metal, which limits a tank space by a tank bottom wall (45), tank sidewalls (46 to 49) and a tank ceiling wall (50),
• bearing bodies (1, 2) of wood, arranged on the lower side of the tank bottom wall (45) for bearing on foundations (33), and
• support structures (12) on the lower side of the tank bottom (45), which enclose the bearing bodies (1,2) at least in the upper edge zone, wherein gaps (11) exist between the support structures and the bearing bodies at ambient temperatur, which are dimensioned such that they close themselves when the tank (40) is cooled down to operating temperature, so that the support structures (12) sit snugly on the bearing bodies (1, 2) at the operating temperature of the tank (40),
• wherein the bearing bodies (1, 2) have outward protruding flanges (2.1) and the support structures (12) embrace the flanges (2.1) by means for embracing the flanges (2.1).

2. The bearing arrangement according to claim 1, wherein the gaps (11) are dimensioned with regard to an ambient temperature of 15° to 25°C, and to an operating temperature of minus 155° to minus 175°C.

3. A bearing arrangement according to claim 1 or 2, wherein distance compensation elements (9) are inserted into gaps (11) between the support structures (12) and the bearing bodies (1, 2).

4. A bearing arrangement according to any one of claims 1 to 3, wherein further bearing bodies (1, 2) of wood are arranged on the upper side of the tank ceiling wall (50) on further foundations (33) for supporting, and further support structures (12) are arranged on the upper side of the tank ceiling wall (50), which enclose at least the lower edge zone of the further bearing bodies (1, 2), wherein at ambient temperature, gaps (11) exist between the further support structures (12) and the further bearing bodies (1, 2), which are dimensioned such that they close themselves when the tank (40) is cooled down to operating temperature, so that the further support structures (12) sit snugly on the further bearing bodies at the operating temperature.

5. A bearing arrangement according to any one of claims 1 to 4, wherein the means for embracing embrace the flanges (2.1) at ambient temperature.

6. A bearing arrangement according to any one of claims 1 to 5, wherein the bearing bodies (1,2) are essentially square-shaped.

7. A bearing arrangement according to any one of claims 1 to 6, wherein the support structures (12) comprise holding profiles directed in the longitudinal direction of the tank (40), and holding profiles directed in the transverse direction of the tank (40), the bearing bodies (1, 2) each being enclosed by two longitudinally directed holding profiles and two 5holding profiles.

8. The bearing arrangement according to claim 17, wherein the longitudinally directed holding profiles and the transversely directed holding profiles are not connected to each other at their end sides.

9. A bearing arrangement according to any one of claims 1 to 4 and claim 7 or 8, wherein the holding profiles are L-profiles, the vertical legs of the L-profiles laterally encompass the bearing bodies (1, 2) and the horizontal legs of the L-profiles are means for embracing the flanges (2.1) of the bearing bodies (1, 2).

10. A bearing arrangement according to any one of claims 7 to 9, wherein on the sides facing away from the bearing bodies (1, 2), the holding profiles are stabilized by support plates (6) which are fastened on the tank shell (35).

11. A bearing arrangement according to any one of claims 7 to 10, wherein the holding profiles directed in the longitudinal direction and/or the holding profiles directed in the transverse direction are connected to each other by connection profiles (43).

12. A bearing arrangement according to any one of claims 1 to 11, wherein the bearing bodies (1, 2) are arranged at a distance from each other in series that extend in the longitudinal direction of the tank (40) and in the transverse direction of the tank.

13. A bearing arrangement according to any one of claims 1 to 12, wherein the tank shell (35) has outward protruding ribs (36) on which the holding structures (12) are fastened.

14. A bearing arrangement according to any one of claims 1 to 13, wherein the tank shell (35) has bottom compensation plates (10) connected to the ribs (36), on which the holding structures (12) are fastened.

15. A bearing arrangement according to claim 13 or 14, wherein the ribs (36) extend in the transverse direction and/or in the longitudinal direction of the tank (40), and the transversely directed holding profiles are fixed in line-shape on the transversely directed ribs, and the longitudinally-directed holding profiles are fixed on the transversely directed holding profiles at the crossing points in a point-shape, and/or the longitudinally directed holding profiles are fixed on the longitudinally directed ribs in line shape, and the transversely directed holding profiles are fixed on the longitudinally directed ribs at the crossing points in point shape.

16. A bearing arrangement according to any one of claims 1 to 15 in a ship body or in an offshore-construction, wherein the ship body or the offshore-construction comprise thrust foundations and abutting foundations, the thrust foundations laterally enclose the bearing bodies (1, 2) of the tank (40) only on two opposite edges and the abutting foundations do not laterally enclose the bearing bodies (1, 2) and wherein the thrust foundations are arranged on two of the crossing axes in the longitudinal direction and in the transverse direction of the tank (40) and the thrust foundations enclose the bearing bodies in parallel to those axes on which they are arranged.

17. A bearing arrangement according to any one of claims 1 to 16, wherein the support structures (12) and/or the ribs (36) consist of light metal and/or the support structures (12) and/or the ribs (36) and/or the tank shell (35) are connected to each other by welding.

## Revendications

1. Dispositif palier sur un réservoir autoportant pour liquides froids ou cryogènes, avec
• une enveloppe de réservoir (35) en métal léger, qui limite un espace de réservoir par une paroi de fond du réservoir (45), des parois latérales du réservoir (467 à 49) et une paroi supérieure du réservoir (50),
• des corps de palier (1, 2) en bois, arrangés sur le côté inférieur de la paroi de fond du réservoir (45) pour être supportés sur des fondations (33), et
• des structures de retenue (12) sur le côté inférieur du fond du réservoir (45), qui encadrent le corps de palier (1, 2) au moins dans la zone de bord supérieure, des fentes (11) existant entre les structures de retenue et le corps de palier chez température ambiante, qui sont dimensionnées tellement qu'ils se ferment quand le réservoir (40) est refroidi à la température de fonctionnement, de sorte que les structures de retenue (12) sont bien serrées aux corps de palier (1, 2) chez la température de fonctionnement du réservoir (40),
• dans lequel les corps de palier (1, 2) ont des brides (2.1) en saillie à l'extérieur et les structures de retenue (12) saisirent les brides (2.1) par des moyens pour saisir les brides (2.1).

2. Dispositif palier selon la revendication 1, dans lequel les fentes (11) sont dimensionnées en vue d'une température ambiante de 15° à 25°C, et d'une température de fonctionnement de minus 155° à minus 175°C.

3. Dispositif palier selon la revendication 1 or 2, dans lequel des éléments de compensation de distance (9) sont insérés dans des fentes (11) entre les structures de retenue (12) et les corps de palier (1, 2).

4. Dispositif palier selon l'une quelconque des revendications 1 à 3, dans lequel des autres corps de palier (1, 2) en bois sont arrangés sur le côté supérieur de la paroi supérieure du réservoir (50) sur des autres fondations (33) pour les supporter, et autres structures de retenue (12) sont arrangées sur le côté supérieur de la paroi supérieure du réservoir (50), qui encadrent au moins la zone de bord inférieure des autres corps de palier (1, 2), chez température ambiante, des fentes (11) existant entre les autres structures de retenue (12) et les autres corps de palier (1, 2), qui sont dimensionnées tellement qu'ils se ferment quand le réservoir (40) est refroidi à la température de fonctionnement, de sorte que les autres structures de retenue (12) conforment étroitement aux autres corps de palier chez la température de fonctionnement.

5. Dispositif palier selon l'une quelconque des revendications 1 à 4, dans lequel les moyens pour saisir saisirent les brides (2.1) chez température ambiante.

6. Dispositif palier selon l'une quelconque des revendications 1 à 5, dans lequel les corps de palier (1,2) sont essentiellement en forme de parallélépipède.

7. Dispositif palier selon l'une quelconque des revendications 1 à 6, dans lequel les structures de retenue (12) comportent des profils de retenue dirigés dans la direction longitudinale du réservoir (40), et des profils de retenue dirigés dans la direction transversale du réservoir (40), les corps de palier (1, 2) chacun étant encadré par deux profils de retenue longitudinalement dirigées, et par deux profils de retenue dirigés dans le sens transversal..

8. Dispositif palier selon la revendication 17, dans lequel les profils de retenue longitudinalement dirigés et les profils de retenue dirigés au sens transversal ne sont pas reliés l'un à l'autre dans leurs côtés extrêmes.

9. Dispositif palier selon l'une quelconque des revendications 1 à 4 et selon la revendication 7 ou 8, dans lequel les profils de retenue sont des profils en forme de L, les côtés verticales des profils en forme de L latéralement embrassent les corps de palier (1, 2) et les côtés horizontales des profils en forme de L sont des moyens pour embrasser les brides (2.1) des corps de palier (1, 2).

10. Dispositif palier selon l'une quelconque des revendications 7 à 9, dans lequel aux côtés opposés au corps de palier (1, 2), les profils de retenue sont stabilisés par des plaques de support (6) qui sont fixées dans l'enveloppe du réservoir (33).

11. Dispositif palier selon l'une quelconque des revendications 7 à 10, dans lequel les profils de retenue dirigés dans la direction longitudinale et/ou les profils de retenue dirigés dans la direction transversale sont reliés l'un à l'autre par des profils de connexion (43).

12. Dispositif palier selon l'une quelconque des revendications 1 à 11, dans lequel les corps de palier (1, 2) sont arrangés en une distance l'un à l'autre dans des séries qui s'étendent dans la direction longitudinale du réservoir (40) et dans la direction transversale du réservoir.

13. Dispositif palier selon l'une quelconque des revendications 1 à 12, dans lequel l'enveloppe du réservoir (35) a des nervures (36) en saillie vers l'extérieur sur lesquels sont fixées les structures de retenue (12).

14. Dispositif palier selon l'une quelconque des revendications 1 à 13, dans lequel l'enveloppe du réservoir (35) a des plaques de compensation de fond (10) reliées aux nervures (36), sur lesquels sont fixées les structures de retenue (12).

15. Dispositif palier selon la revendication 13 or 14, dans lequel les nervures (36) s'étendent dans la direction transversale et/ou dans la direction longitudinale du réservoir (40), et les profils de retenue dirigés dans la direction transversale sont fixés en forme de ligne dans les nervures dirigées dans le sens transversal, et les profils de retenue dirigés dans le sens longitudinal sont fixés dans les profils de retenue dirigés dans le sens transversal par points et/ou les profils de retenue dirigés dans la direction longitudinale sont fixés en forme de ligne dans les nervures dirigées dans le sens longitudinal, et les profils de retenue dirigés dans le sens transversal sont fixés par points dans les croisements sur les nervures dirigées dans le sens longitudinal.

16. Dispositif palier selon l'une quelconque des revendications 1 à 15 dans une coque de bateau ou dans un bâtiment en mer, dans lequel la coque de bateau ou le bâtiment en mer comporte des fondations à poussée et des fondations à pression, les fondations à poussée encadrant les corps de palier (1, 2) du réservoir (40) latéralement seulement dans deux bords opposés, et les fondations à pression ne pas latéralement encadrant les corps de palier (1, 2), les fondations de poussée étant arrangées sur deux des axes qui se croisent dans la direction longitudinale et dans la direction transversale du réservoir (40), les fondations de poussée encadrant les corps de palier en parallèle aux axes sur lesquels elles sont arrangées.

17. Dispositif palier selon l'une quelconque des revendications 1 à 16, dans lequel les structures de retenue (12) et/ou les nervures (36) consistent de métal léger et/ou les structures de retenue (12) et/ou les nervures (36) et/ou l'enveloppe du réservoir (35) sont reliées l'une à l'autre par soudure.
